# EUROPÄISCHE PATENTANMELDUNG

(11) **EP 4 652 901 A1**
(43) Veröffentlichungstag der Anmeldung: **26.11.2025**
(21) Anmeldenummer: 24177820.8
(22) Anmeldetag: 24.05.2024
(51) Int. Cl.: A47G 7/04

(54) **HALTER UND EIN HALTERUNGSSET, INSBESONDERE FÜR PFLANZGEFÄSSE.**

(71) Anmelder: Protanic Gartentechnik GmbH, 28816 Stuhr (DE)
(72) Erfinder: Krüger, Stephan, 26133 Oldenburg (DE)
(74) Vertreter: Weidner Stern Jeschke

(57) **Zusammenfassung**

Die Erfindung betrifft einen Halter zur Halterung eines Gefäßes, insbesondere eines Pflanzgefäßes und ein Halterungsset. Der Halter weist, ein erstes Verbindungselement, welches an einem unteren Ende mit einem in eine Ausstellrichtung abragenden Auflagerbereich zur Aufnahme des Gefäßes und an einem oberen Ende mit einer Befestigungseinrichtung verbunden ist, sowie einen an dem ersten Verbindungselement angeordneten und in eine erste Richtung geöffneten ersten Sicherungshaken und/oder einen an der Befestigungseinrichtung angeordneten und in die erste Richtung geöffneten zweiten Sicherungshaken auf, wobei der erste Sicherungshaken oder der zweite Sicherungshaken in einer Nutzungsposition an eine Innenwandung eines Gefäßrandes des Gefäßes heranführbar ist, wobei der Auflagerbereich eine Auflagefläche, an welcher das Gefäß in der Nutzungsposition zumindest teilweise kontaktierend angeordnet ist, und zumindest einen ersten Haltearm aufweist, wobei an dem offenen Ende des ersten Haltearms ein erster, in eine der ersten Richtung entgegengesetzt orientierte zweite Richtung abragender Schenkel angeordnet ist, sodass das Gefäß in der Nutzungsposition mittels des ersten Sicherungshakens oder des zweiten Sicherungshakens jeweils in Zusammenwirken mit dem ersten Schenkel an dem Halter sicher angeordnet ist.

## Beschreibung

Die Erfindung betrifft einen Halter und ein Halterungsset, insbesondere für Pflanzgefäße.

Es sind Blumentopfhalter bekannt, welche eine Auflagefläche zur Stützenden Aufnahme eines Blumentopfes und einen fest an der Auflagefläche arretierte Haltevorrichtung aufweisen, mittels derer derartige Blumentopfhalter an einem Aufstellort, insbesondere einer Brüstung, anordnenbar sind. Die bekannten Blumentopfhalter sind nicht an die spezifischen Abmessungen des Blumentopfes und oder die Gegebenheiten es Aufstellortes anpassbar.

Ein Nutzer muss somit eine nächstgrößere Größe eines Blumentopfbalkonhalters in Relation zu dem aufzuhängenden Blumentopf auswählen. Nachteilig hieran ist, dass die zu großen Blumentopfhalter ein Verkippen der Blumentöpfe in dem Blumentopfbrüstungshalter zulassen. Weiter negativ ist, dass die nicht auf die Gegebenheiten des Aufstellortes einstellbare Haltevorrichtung an einer Vielzahl Aufstellorte nicht sicher anordnenbar ist. In der Folge ist die Auflagefläche häufig nicht horizontal angeordnet sondern vielmehr verkippt, sodass der Blumentopf zusätzlich unsicher gehalten ist und/oder Gießwasser ungewollt ausfließt.

Zudem sind im Stand der Technik verschiedene Halter für kastenförmige Balkonkästen bekannt. Derartige Balkonkastenhalter nehmen einen Balkonkasten stützend auf und sind insbesondere zur Anordnung an einer Balkonbrüstung eingerichtet. Zumeist erfolgt die Halterung unter Verwendung von zwei Balkonkastenhaltern. Eine Anpassbarkeit der Balkonkastenhalter an eine Größe des Gefäßes ist häufig bezüglich einer Tiefe des Gefäßes gegeben. Es sind Balkonkastenhalter bekannt, welche eine erste Einstellvorrichtung zur Anpassung des Balkonkastenhalters an eine spezifische, im Wesentlichen rechteckige, Form des Balkonkastens aufweisen. Eine Anpassung an eine Breite des Gefäßes ist mittels Einstellung des Abstandes zwischen zwei Balkonkastenhaltern einstellbar.

Bekannte Balkonkastenhalter weisen keine Sicherungseinrichtungen zur Vermeidung eines Kippens des Gefäßes in Richtung des Balkons auf, wodurch insbesondere bei Unwetter keine sichere Anordnung des Gefäßes an dem Balkonkastenhalter gegeben ist.

Zusätzlich oder alternativ sind Balkonkastenhalter bekannt, welche eine zweite Einstellvorrichtung zur Anpassung des Balkonkastenhalters an die jeweiligen Abmessungen der Balkonbrüstung aufweisen.

Es sind erste und/oder zweite Einstellvorrichtungen bekannt, welche schienenbasiert sind, wobei eine im Wesentlichen L-förmige Schiene mit einer an einem Schenkel der Schiene angeordneten Nut mit einer Einstellvorrichtung zusammenwirkt, indem die Einstellvorrichtung entlang der Schiene verschieblich und mittels einer Arretiervorrichtung in einer Position arretierbar ist.

Die bekannten Balkonkastenhalter sind nicht eingerichtet, um einen Blumentopf zu halten, da dieser auf Grund seiner säulenartigen Form nicht sicher gehalten würde. Unter Verwendung von zwei Balkonkastenhalter könnte mittels zweier Auflageflächen eine sichere Positionierung eines Blumentopfes realisiert werden, wobei die Balkonkastenhalter das Ensemble optisch stark dominieren würden und ein seitliches Kippen zumindest einer der zwei Balkonkastenhalter wiederum zu einer unsicheren Anordnung des Blumentopfes führen würde. Somit ist ein Blumentopf unter Verwendung eines Balkonkastenhalters nicht sicher an einem Aufstellort anordnenbar.

Aufgabe der Erfindung ist es, den Stand der Technik zu verbessern.

Gelöst wird die Aufgabe durch einen Halter zur Halterung eines Gefäßes, insbesondere eines Pflanzgefäßes, aufweisend ein erstes Verbindungselement, welches an einem unteren Ende mit einem in eine Ausstellrichtung abragenden Auflagerbereich zur Aufnahme des Gefäßes und an einem oberen Ende mit einer Befestigungseinrichtung verbunden ist, sowie einen an dem ersten Verbindungselement angeordneten und in eine erste Richtung geöffneten ersten Sicherungshaken und/oder einen an der Befestigungseinrichtung angeordneten und in die erste Richtung geöffneten zweiten Sicherungshaken, wobei der erste Sicherungshaken oder der zweite Sicherungshaken in einer Nutzungsposition an eine Innenwandung eines Gefäßrandes des Gefäßes heranführbar ist, wobei der Auflagerbereich eine Auflagefläche, an welcher das Gefäß in der Nutzungsposition zumindest teilweise kontaktierend angeordnet ist, und zumindest einen ersten Haltearm aufweist, wobei an dem offenen Ende des ersten Haltearms ein erster, in eine der ersten Richtung entgegengesetzt orientierte zweite Richtung abragender Schenkel angeordnet ist, sodass das Gefäß in der Nutzungsposition mittels des ersten Sicherungshakens oder des zweiten Sicherungshakens jeweils in Zusammenwirken mit dem ersten Schenkel an dem Halter sicher angeordnet ist.

Vorteilhafterweise ist ein Pflanzgefäß, wie ein Blumentopf oder ein Balkonkasten, welcher mittels des Halters an einem Aufstellort angeordnet ist, sicher gehalten. As Pflanzgefäß ist dabei vorteilhafterweise im Wesentlichen aufrechtstehend gehalten. Somit wird ein Verkippen des Pflanzgefäßes gegenüber dem Halter und/oder in Bezug auf den Aufstellort mittels des erfindungsgemäßen Halters im Wesentlichen zumindest gehemmt und/oder vermieden.

Ein wesentlicher Gedanke beruht insbesondere darauf, dass ein Pflanzgefäß mittels eines Halters sicher an einem Aufstellort gehalten ist.

### Folgendes Begriffliche sei erläutert:

Unter einem "Halter" wird eine Vorrichtung zur insbesondere vertikalen Halterung eines Gefäßes verstanden. Der Halter ist insbesondere mehrteilig und weist ein erstes Verbindungselement mit einem oberen Ende und einem oberen Ende auf, wobei an dem oberen Ende eine Befestigungseinrichtung und an dem unteren Ende ein Auflagerbereich angeordnet ist. Dabei kann der Halter Kunststoff und/oder Metall aufweisen. Eine Ausführung in Kunststoff realisiert vorteilhafterweise einen Halter mit einem geringen Gewicht. Eine Ausführung aus Metall kann vorteilhafterweise einen Halter, welcher zur Aufnahme von Gefäßen mit einem größeren Gewicht eingerichtet ist, realisieren.

Unter "Zusammenwirken" wird insbesondere das gemeinsame Wirken des ersten Sicherungshakens und/oder des zweiten Sicherungshakens, des ersten Schenkels des ersten Haltearms auf das Gefäß verstanden. Durch das Zusammenwirken wird die sichere Halterung des Gefäßes an dem Halter realisiert, insofern der erste und/oder zweite Sicherungshaken im Wesentlichen ein Verkippen des Gefäßes und der erste Schenkel insbesondere ein Abrutschen des Gefäßes von dem Auflagerbereich hemmt und/oder verhindert.

Das Gefäß kann insbesondere ein Pflanzgefäß, wie ein Blumentopf oder ein Balkonkasten sein. Ein Blumentopf ist insbesondere ein säulenförmiges Pflanzgefäß. Der Blumentopf kann zusätzlich einen Untersetzer aufweisen, mit welchem das Gefäß an dem Halter angeordnet ist. Ein Balkonkasten ist insbesondere ein kastenförmiges Pflanzgefäß Das säulenförmige Pflanzgefäß weist insbesondere eine im Wesentlichen zylindrische Mantelfläche und einen Boden auf, welcher mit der Mantelfläche verbunden ist. Das kastenförmige Pflanzgefäß weist insbesondere eine rechteckigs Hohlprofil als Mantelfläche und einen Boden auf. Boden und Mantelfläche umschließen jeweils einen Hohlraum und das Gefäß weist dem Boden gegenüberliegend angeordnet insbesondere eine Pflanzöffnung auf. Der Hohlraum des Pflanzgefäßes, kann über die Pflanzöffnung insbesondere mit einem Pflanzsubstrat und/oder einer Pflanze befüllt werden und ist derart zur Aufnahme des Pflanzsubstrates und/oder der Pflanze eingerichtet. In dem Boden kann eine Öffnung angeordnet sein, mittels welcher insbesondere Gießwasser abführbar sein kann. Das Pflanzgefäß kann Terracotta, Holz, Kunststoff und/oder Metall aufweisen.

Eine Höhe des Pflanzgefäßes kann 5 cm bis 40 cm betragen. Ein Außendurchmesser des säulenförmigen Gefäßes kann 5 cm bis 30 cm betragen. Eine Breite des Balkonkastens kann 20 cm bis 150 cm und eine Tiefe des Balkonkastens kann 5 cm bis 20 cm betragen. Eine Wandstärke des Pflanzgefäß kann 0,2 cm bis 1,5 cm betragen.

Das säulenförmige Gefäß kann in einem bodennahen ersten Bereich einen ersten Außendurchmesser und in einem zweiten Bereich einen zweiten Außendurchmesser aufweisen und/oder der Balkonkasten kann in einem bodennahen ersten Bereich einen ersten Querschnittsfläche und in einem zweiten Bereich eine zweite Querschnittsfläche aufweisen. Bei einem säulenförmigen Gefäß mit Bereichen unterschiedlicher Außendurchmesser kann der erste Außendurchmesser, welcher im Bereich des Bodens vorliegt, insbesondere kleiner sein, als der zweite Außendurchmesser, welcher im Bereich der Pflanzöffnung vorliegt. Bei einem Balkonkasten mit Bereichen unterschiedlicher Querschnittsflächen kann die erste Querschnittsfläche, welche im Bereich des Bodens angeordnet ist, insbesondere kleiner sein, als die zweite Querschnittsfläche, welche im Bereich der Pflanzöffnung vorliegt. Derart ist eine optimierte Befüllbarkeit des Pflanzgefäßes realisiert.

Ein erster Außendurchmesser im Bereich des Bodens des säulenförmigen Gefäßes kann 5 cm bis 20 cm betragen. Eine Breite der ersten Querschnittsfläche im Bereich des Bodens des Balkonkastens kann um bis zu 5 cm geringer sein als eine Breite der zweiten Querschnittsfläche und/oder eine Tiefe der ersten Querschnittsfläche im Bereich des Bodens des Balkonkastens kann um bis zu 2 cm geringer sein als eine Tiefe der zweiten Querschnittsfläche.

Unter einem "Auflagerbereich" wird insbesondere ein Bereich des Halters verstanden, welches zur Aufnahme und insbesondere vertikalen Halterung des Gefäßes eingerichtet ist. Der Auflagerbereich weist insbesondere eine Auflagerfläche und einen daran angeordneten ersten Haltearm auf. Das Gefäß kontaktiert die Auflagerfläche in einer Nutzungsposition zumindest teilweise.

Die Auflagerfläche entspricht in einer Ausführungsform dem ersten Haltearm, wobei eine Verwendung von zwei Haltern dieser Ausführungsform vorteilhafterweise ein kippfreies Halten realisieren und die einfache Gestaltung des Halters eine optimierte Herstellbarkeit realisiert.

Die Auflagerfläche, auch Grundplatte genannt, kann im Wesentlichen rund ausgeführt sein. Zusätzlich oder alternativ kann die Auflagerfläche dreieckig, viereckig, sternförmig und oder als Viereck ausgeführt sein. Die Auflagerfläche kann unmittelbar und/oder mittelbar an dem ersten Verbindungselement angeordnet sein.

Der erster Haltearm weist insbesondere einen im Wesentlichen horizontal orientierten ersten Verbindungsbereich und einen im Wesentlichen deckenwärts von dem ersten Verbindungsbereich abragenden ersten Schenkel auf.

Eine Breite des ersten Haltearms kann 0,5 cm bis 7 cm, insbesondere 1 cm bis 3,5 cm betragen. Eine Länge des ersten Haltearms kann einer Dicke des ersten Schenkels entsprechen und/oder bis zu 25 cm betragen. Die Länge des ersten Haltearms erstreckt sich insbesondere von einer Außenfläche des Schenkels bis zu einem dem Schenkel gegenüberliegend angeordneten Ende des erste Haltearms, mit welchem der erste und/oder Haltearm der Auflagerfläche zugewandt orientiert ist. Der erste Schenkel ist mit anderen Worten an einem der Auflagerfläche in einer Nutzungsposition gegenüberliegend an dem ersten Haltearm angeordneten, offenen Enden des ersten Haltearmes angeordnet.

Eine Länge des ersten Schenkels kann 0,5 cm bis 7 cm betragen. Eine Breite des ersten Schenkels korrespondiert insbesondere mit einer Breite des ersten Halterarms und kann 0,5 cm bis 7 cm betragen.

Der erste Haltearm weist insbesondere Kunststoff und/oder Metall auf. Ein Haltearm, welcher Kunststoff aufweist ist vorteilhafterweist einfach produktionstechnisch zu geringen Kosten herstellbar und/oder weist ein geringes Gewicht auf. Ein Haltearm, welcher Metall aufweist, ist vorteilhafterweise sehr stabil und kann insbesondere durch Abkanten einfach und kostengünstig herstellbar sein.

Der erste Haltearm liegt insbesondere zumindest teilweise mittels des Verbindungsbereichs kontaktierend an der Auflagerfläche an. In einer Ausführungsform ist der erste Schenkel zusätzlich oder alternativ an der Auflagerfläche anliegend und/oder daran befestigt ausgeführt.

Der erste Haltearm, insbesondere der Verbindungsbereich des ersten Haltearms, kann fest mit der Auflagerfläche verbunden sein und/oder in einer Ausführungsform verschieblich in radialer Richtung der Auflagerfläche an dieser angeordnet sein. Bei einer verschieblichen Ausführung ist mit anderen Worten eine Länge des ersten Halterarms einstellbar.

Zur Realisierung der Einstellbarkeit der Länge des ersten Haltearms kann an dem ersten Halterarm, insbesondere an dem Verbindungsbereich des ersten Haltearms mit der Auflagerfläche, eine dritte Einstellvorrichtung angeordnet sein. Mittels der dritten Einstellvorrichtung ist somit vorteilhafterweise eine Größe des Auflagerbereiches des Halters insbesondere zwischen einer Minimalgröße von 4 cm und einer Maximalgröße von 25 cm einstellbar.

Die Einstellbarkeit ist insbesondere mittels einem, zumindest teilweise als parallel zu der Auflagerfläche führbare Schiene ausgeführtem Verbindungsbereich des ersten Haltearms, insbesondere stufenlos realisierbar. Alternativ oder zusätzlich kann die Einstellbarkeit, insbesondere mittels vordefinierter Einstellpositionen des Verbindungsbereich an der Auflagerfläche, gestuft realisiert sein. Derart ist die Größe des Auflagerbereiches vorteilhafterweise korrespondierend zu einer Größe einer Bodenfläche des Gefäßes einstellbar.

Insbesondere zur Erhöhung einer Reibung zwischen dem Auflagerbereich und dem Gefäß, aus designtechnischen Gründen und/oder zur Realisierung einer verbesserten Witterungsbeständigkeit kann eine Oberfläche des Auflagerbereiches und/oder des Halters einer Oberflächenbehandlung unterzogen sein und/oder eine spezifische Oberflächengestaltung, wie eine Riffelung, aufweisen. Durch Erhöhung der Reibung zwischen dem Auflagerbereich und dem Gefäß ist vorteilhafterweise ein Verrutschen des Gefäßes zusätzlich gehemmt.

In einer Ausführungsform ist zumindest ein zweiter Haltearm an der Auflagerfläche des Auflagerbereiches angeordnet. Zusätzlich oder alternativ kann der Auflagerbereich einen an der Auflagerfläche angeordneten weiteren Haltearm oder weitere Haltearme aufweisen.

Der zweite Haltearm und/oder weiteren Haltearme können in einer gleichen oder ähnlichen Weise ausgeführt sein, wie der erste Haltearm. Somit entsprechen die Ausgestaltungsmöglichkeiten und Merkmale des zweiten Haltearms und/oder weiterer Haltearme im Wesentlichen den ausgeführten Ausgestaltungsmöglichkeiten und Merkmalen des ersten Haltearms. Zur Vermeidung von Wiederholungen wird an dieser Stelle auf die obenstehenden Ausführungen verwiesen.

Die Größe des Auflagerbereiches kann zusätzlich oder alternativ, insbesondere bei einer Ausführung des Halters mit einer Mehrzahl oder Vielzahl Haltearme, aus einer jeweiligen Einstellbarkeit der Mehrzahl oder Vielzahl Haltearme resultieren.

Mittels zumindest des ersten Haltearms und des zweiten Haltearms und/oder weiterer Haltearme ist eine optimierte Anpassbarkeit des Halters an das Gefäß und eine optimierte sichere Anordnung des Gefäßes an dem Halter realisiert. Der Auflagerbereich eines einzigen Halters, welcher einen ersten Haltearm und zumindest einem zweiten Haltearm aufweist, realisiert mittels der Haltearme vorteilhafterweise ein im Wesentlichen kippfreies Halten des Gefäßes.

Eine Positionierung des ersten Haltearms und/oder des zweiten Haltearms und/oder weiterer Haltearme bezüglich der Auflagerfläche kann äquidistant über den Umfang der Auflagerfläche verteilt ausgeführt sein. Alternativ kann, insbesondere bei einer Ausführungsform des Halters mit einem ersten Haltearm und einem zweiten Haltearm, eine Position des ersten Haltearms an der Auflagerfläche um 120 Grad zu einer Position des ersten Verbindungselements bezüglich der Auflagerfläche in eine erste Richtung verschoben und eine Position des zweiten Haltearms an der Auflagerfläche um 120 Grad zu einer Position des ersten Verbindungselements bezüglich der Auflagerfläche in eine zweite Richtung verschoben sein.

In einer Ausführungsform kann der Halter zur Aufnahme eines im Wesentlichen rechteckigen Gefäßes, wie einem Balkonkasten, verwendet werden. Somit kann vorteilhafterweise mittels eines einzigen Halters ein im Wesentlichen rechteckiges Gefäß an einem Aufstellort angeordnet werden. Unter Verwendung eines Halters mit zumindest einem erste Haltearm und einem zweiten Haltearm ist eine sichere Anordnung eines Balkonkastens mit nur einem Halter realisierbar. Vorteilhafterweise kann der Halter zu einem ersten Zeitpunkt zur Anordnung eines im Wesentlichen säulenförmigen Gefäßes und zu einem zweiten Zeitpunkt zur Anordnung eines im Wesentlichen rechteckigen Gefäßes verwendet werden.

Ein "Aufstellort" kann eine Brüstung, insbesondere eine Balkonbrüstung, welche insbesondere Metall, Kunststoff und/oder Holz aufweisen kann, eine im Wesentlichen horizontale Strebe, wie eine Leitersprosse oder ein Bereich einer Holzkonstruktion, wie einer Palette, und/oder eine Balkondecke, sein.

An dem Auflagerbereich des Halters ist insbesondere ein unteres Ende eines ersten Verbindungselement mittelbar und/oder unmittelbar, insbesondere himmelwärts abragend, angeordnet. Eine mittelbare Anordnung des Auflagerbereichs an dem dem ersten Verbindungselement kann mittels eines dritten Haltearms an dem Auflagerbereich realisiert sein, welcher in Richtung des ersten Verbindungselements an dem Auflagerbereich angeordnet ist. Eine Position des Auflagerbereichs zu dem ersten Verbindungselement kann fest und/oder einstellbar sein. Mit anderen Worten kann ein Abstand eines Mittelpunktes des Auflagerbereichs zu dem ersten Verbindungselement einstellbar sein. Die Einstellbarkeit des Auflagerbereichs gegenüber dem ersten Verbindungselement kann mittels einer Einstellvorrichtung an dem dritten Haltearm realisiert sein.

Der Auflagerbereich ragt insbesondere in Ausstellrichtung von dem ersten Verbindungselement ab. Als Ausstellrichtung sei insbesondere die Richtung definiert, welche sich einem Betrachter offenbart. Beim Anordnen des Hakens an einer Balkonbrüstung ergibt sich die Ausstellrichtung je nach Anordnung von außen auf die Balkonbrüstung orientiert oder von Innen auf die Balkonbrüstung orientiert.

Das erste Verbindungselement kann Kunststoff und/oder Metall aufweisen. Ein Verbindungselement, welches Kunststoff aufweist ist vorteilhafterweist einfach produktionstechnisch zu geringen Kosten herstellbar und/oder weist ein geringes Gewicht auf. Ein Verbindungselement, welches Metall aufweist, ist vorteilhafterweise sehr stabil und kann insbesondere durch Abkanten einfach und kostengünstig herstellbar sein.

Das vertikale Verbindungselement kann insbesondere eine Länge von 10 cm bis 50 cm und eine Breite von 0,5 cm bis 7 cm aufweisen. Das erste Verbindungselement ist in einer Ausführungsform zweiteilig ausgeführt. Dabei kann das erste Verbindungselement eine Führungsschiene und einen an der Führungsschiene angeordneten Schlitten aufweisen, an welchem der Auflagerbereich angeordnet ist. Durch Verschieben des Schlittens entlang der Führungsschiene ist ein Abstand des Auflagerbereichs zu einem dem Auflagerbereich gegenüberliegend angeordneten Ende des ersten Verbindungselements, auch Oberkante des ersten Verbindungselements genannt, einstellbar. Eine Position des Schlittens an der Führungsschiene kann unter Verwendung einer der zweiten Einstellvorrichtung zugeordneten Arretiervorrichtung arretierbar sein. Der Einstelbereich kann +/- 20 cm betragen.

Zusätzlich oder alternativ ist an dem ersten Verbindungselement ein in eine erste Richtung geöffneter erster Sicherungshaken angeordnet. Der erste Sicherungshaken ist insbesondere temporär angeordnet und kann somit vorteilhafterweise während einer Verwendung eines zweiten Sicherungshakens entfernt sein, wodurch eine optimale Positionierung des Gefäßes an dem Haken realisierbar ist.

Die erste Richtung ist in einer Nutzungsposition insbesondere bodenwärts orientiert.

Der erste Sicherungshaken kann im Wesentlichen L-förmig sein, wobei ein Schenkel des L-förmigen ersten Sicherungshakens von dem ersten Verbindungselement in Richtung eines Mittelpunktes des an dem Halter angeordneten Gefäßes abragt und mit einem weiteren Schenkel verbunden ist, welcher bodenwärts abragend ausgeführt ist.

In einer Nutzungsposition ist der erste Sicherungshaken an einen Gefäßrand des Gefäßes heranführbar und/oder umfasst diesen zumindest teilweise mit dem ersten Verbindungselement und indem der erste Sicherungshaken an einer Innenwandung des Gefäßrandes des Gefäßes zum Liegen kommt. In der Nutzungsposition kann dabei auch ein Abstand zwischen dem ersten Sicherungshaken und der Innenwandung des Gefäßes vorliegen, welcher sich beim Bewegen des Gefäßes von dem Haken weg reduziert, bis der erste Sicherungshaken an der Innenwandung des Gefäßes anliegt. Der Abstand beträgt insbesondere höchstens 3,5 cm. Der erste Sicherungshaken kann eine weitere Einstellvorrichtung zum Einstellen des Abstandes zwischen dem erste Sicherungshaken und dem Gefäßrand aufweisen. Schließlich kann der erste Sicherungshaken in einer Ausführungsform in den Gefäßrand eingreifend ausgeführt sein und derart vorteilhafterweise eine Positionierung im Wesentlichen fest arretieren.

In einer Ausführungsform ist der erste Sicherungshaken entlang einer Führungsschiene des ersten Verbindungselements in vertikaler Richtung verschieblich ausgeführt und eine erste Position des ersten Sicherungshakens in Bezug auf das erste Verbindungselement mittels einer ersten Einstellvorrichtung arretierbar. Die erste Position korrespondiert insbesondere mit einer Höhe des Gefäßes, insofern der eingestellte Abstand zwischen dem Auflagerbereich und dem ersten Sicherungshaken im Wesentlichen der Höhe des Gefäßes entspricht. Derart ist das Gefäß vorteilhafterweise mittels des ersten Sicherungshakens an dem Halter arretierbar.

Der Haken weist in einer weiteren Ausführungsform einen an der Befestigungseinrichtung angeordneten und in die erste, in einer Nutzungsposition insbesondere bodenwärts orientierte, Richtung geöffneten zweiten Sicherungshaken auf.

Der zweite Sicherungshaken kann im Wesentlichen L-förmig sein, wobei ein Schenkel des L-förmigen zweiten Sicherungshakens als Führungsschiene, insbesondere an einem Querelement der Befestigungseinrichtung, ausgeführt sein kann und in der Ausstellrichtung von dem ersten Verbindungselement in Richtung eines Mittelpunktes des an dem Halter angeordneten Gefäßes abragend angeordnet ist sowie einen weiteren Schenkel aufweist, welcher bodenwärts abragend ausgeführt ist.

Der zweite Sicherungshaken ist mittels der Führungsschiene insbesondere eingerichtet, in einer Nichtbenutzungsstellung kontaktierend an dem ersten Verbindungselement anzuliegen. Der zweite Sicherungshaken liegt somit nicht in einem Bereich einer lichten Weite des Hakens. Insbesondere unter Verwendung des ersten Sicherungshakens tritt der zweite Sicherungshaken somit optisch in den Hintergrund und es ist ein einfaches Positionieren des Gefäßes realisiern.

In einer Nutzungsposition ist der zweite Sicherungshaken mittels der Führungsschiene insbesondere eingerichtet an einen Gefäßrand des Gefäßes heranführbar zu sein sowie an der eingestellten Position mittels einer sechsten Einstellvorrichtung arretiert zu sein. Somit umfasst der zweite Sicherungshaken den Gefäßrand in der Nutzungsposition vorteilhafterweise zumindest teilweise mit dem ersten Verbindungselement und indem der zweite Sicherungshaken an einer Innenwandung des Gefäßrandes des Gefäßes zum Liegen kommt. In der Nutzungsposition kann dabei auch ein Abstand zwischen dem zweiten Sicherungshaken und der Innenwandung des Gefäßes vorliegen, welcher sich beim Bewegen des Gefäßes von dem Haken weg reduziert, bis der zweite Sicherungshaken an der Innenwandung des Gefäßes anliegt. Der Abstand beträgt insbesondere höchstens 3,5 cm. Schließlich kann der zweite Sicherungshaken in einer Ausführungsform in den Gefäßrand eingreifend ausgeführt sein und derart vorteilhafterweise eine Positionierung im Wesentlichen fest arretieren.

Der erste Sicherungshaken und/oder der zweite Sicherungshaken kann Metall und/oder Kunststoff aufweisen und hält derart vorteilhafterweise hohen Belastungen stand.

An dem ersten Verbindungselement ist an einem, dem Auflagerbereich gegenüberliegend angeordneten, oberen Ende des ersten Verbindungselements eine Befestigungseinrichtung angeordnet.

Die Befestigungseinrichtung kann zum Anordnen des Halters an einem Aufstellort, insbesondere an einer Brüstung und/oder an einer Balkondecke, eingerichtet sein.

In einer Ausführungsform ist die Befestigungseinrichtung ein Brüstungshalter. Der Brüstungshalter weist insbesondere ein Querelement und einen ersten Abstützschenkel auf. Das Querelement ragt insbesondere entgegen der Ausstellrichtung von dem oberen Ende des ersten Verbindungelements und der erste Abstützschenkel bodenwärts von dem Querelement ab. Der erste Abstützschenkel ist an einer dem ersten Verbindungselement gegenüberliegenden Seite des Querelementes angeordnet.

Das Querelement weist insbesondere eine Breite von 0,5 cm bis 7 cm auf, welche mit einer Breite des ersten Verbindungselements korrespondieren kann. Eine Breite des ersten Abstützschenkels beträgt insbesondere 0,5 cm bis 7 cm und korrespondiert mit einer Breite des Querelements.

Der erste Abstützschenkel kann in das Querelement einschiebbar und/oder als an dem Querelement verschiebliche Führungsschiene ausgeführt sein und derart eine Einstellbarkeit einer Größe des Brüstungshalters realisiert sein. Zur Realisierung der Einschiebbarkeit weist das Querelement eine Lasche auf und die Breite des ersten Abstützschenkels ist insbesondere um 0,1 mm bis 0,3 mm geringer ausgeführt, als die Breite des Querelements.

Eine Größe des Brüstungshalters kann einen Einstellbereich von 5 cm bis 15 cm aufweisen. Somit ist mittels eines einschiebbaren ersten Abstützschenkels vorteilhafterweise eine Anpassbarkeit des Halters an eine Brüstung realisiert sein.

An dem ersten Abstützschenkel können zusätzlich oder alternativ zumindest ein Loch vorliegen, welches unter Verwendung einer Schraube als Befestigungselemente zum Anschrauben des Halters verwendbar ist. Derart ist vorteilhafterweise eine Position des Halters an der Brüstung fest arretierbar. Weiter vorteilhafterweise ist der Halter unter Verwendung einer Schraube und des Loches unmittelbar an einer Wand anschraubbar.

In der Nutzungsposition des Halters umschließt der Brüstungshalter eine Oberkante der Brüstung zumindest teilweise entlang einer Quererstreckung der Oberkante der Brüstung. Dabei liegt das Querelement zumindest teilweise kontaktierend auf der Oberkante auf und/oder überragt die Oberkante der Brüstung entlang ihrer Quererstreckung. Derart realisiert der Brüstungshalter eine sichere Anordnung des Halters an einer Brüstung und ist an eine Form der Brüstung anpassbar.

Ein Halter mit einem Brüstungshalter als Befestigungseinrichtung stützt sich vorteilhafterweise im Zusammenwirken zumindest eines Teilbereichs des Querelements und zumindest eines Teilbereichs des ersten Abstützschenkels und/oder zumindest eines Teilbereichs des ersten Verbindungselements in der Nutzungsposition an der Brüstung ab. Derart wird das Gefäß vorteilhafterweise sicher an der Brüstung gehalten. Zusätzlich oder alternativ kann die Brüstung mehrteilig sein und zumindest eine obere Querlatte und eine untere Querlatte aufweisen, wobei der Halter sich mit der Befestigungseinrichtung an der oberen Querlatte und mit dem ersten Verbindungselement an der unteren Querlatte abstützt.

In einer Ausführungsform ist ein Abstand zwischen dem ersten Abstützschenkel und dem ersten Verbindungselement mittels einer fünften Einstellvorrichtung, insbesondere in einem Bereich zwischen 2 cm und 15 cm, einstellbar. Mittels der fünften Einstellvorrichtung kann eine zweite Position des ersten Verbindungselements entlang einer Längserstreckung des Querelements des Brüstungshalters einstellbar sein. Zusätzlich oder alternativ kann mittels der fünften Einstellvorrichtung eine dritte Position des ersten Abstützschenkels entlang einer Längserstreckung des Querelements einstellbar sein. Somit ist der Brüstungshalter vorteilhafterweise an eine Quererstreckung einer Oberkante der Brüstung anpassbar. Der Halter kann derart vorteilhafterweise an eine Vielzahl von Brüstungsausführung individuell angepasst werden.

An dem Auflagerbereich des Halters und/oder an dem ersten Verbindungselement kann zusätzlich oder alternativ ein Stützelement angeordnet sein. Das Stützelement weist insbesondere ein von dem ersten Verbindungselement in entgegengesetzter Richtung zu dem Auflagerbereich abragendes horizontales Element mit einer Länge von 5 cm bis 20 cm und einen daran angeordnetes, insbesondere parallel zu dem ersten Verbindungselement orientierten, Anlagebereich mit einer Länge von 5 cm bis 20 cm auf. Eine Breite des Stützelements entspricht insbesondere einer Breite des ersten Abstützschenkels. Das Stützelement kann bodenwärts und/oder deckenwärts an dem ersten Verbindungselement und/oder dem Auflagerbereich angeordnet sein.

In einer Ausführungsform kann das Stützelement alternativ zu dem ersten Abstützschenkel zur Realisierung des Brüstungshalters als Befestigungseinrichtung verwendet werden und derart vorteilhafterweise eine Vergrößerung des Einstellbereich auf bis zu 30 cm realisiert sein.

In der Nutzungsposition des Halters an einer Brüstung stützt sich der Halter mit der Befestigungseinrichtung und dem Anlagebereich des Stützelements an der Brüstung ab. Derart ist der Halter im Zusammenwirken zumindest eines Teilbereichs des Querelements und zumindest eines Teilbereichs des ersten Abstützschenkels und/oder zumindest eines Teilbereichs des Stützelements an der Brüstung anliegend. Ein Abstand zwischen dem ersten Verbindungselement und dem Anlagebereich des Stützelements kann mittels der vierten Einstellvorrichtung einstellbar sein. Unter Verwendung eines Stützelementes ist somit vorteilhafterweise eine Positionierung des Gefäßes mit einem Abstand zu der Brüstung realisierbar.

In einer Ausführungsform ist die Befestigungseinrichtung eine Schiene mit Schlitz, mittels welcher der Halter unter Verwendung einer Sicherungseinrichtung zum Anordnen des Halters an einer Öse eingerichtet ist. Die Öse ist insbesondere fest an einer Decke angeordnet. Somit realisiert die Befestigungseinrichtung als Schiene mit Schlitz eine Anordenbarkeit des Halters an einer Decke und somit eine hängende Anordenbarkeit des Halters. Dabei ist die Schiene insbesondere in Richtung des Gefäßes von dem ersten Verbindungselement abragend angeordnet. Derart ist vorteilhafterweise eine optimierte Krafteinleitung in die Öse realisiert, da diese im Wesentlichen vertikal über einem Schwerpunkt des Halters angeordnet ist. Eine Anordnung des Schwerpunktes unterhalb des Haltepunktes realisiert vorteilhafterweise eine optimierte Stabilisierung des Halters in der Nutzungsposition.

Alternativ kann der Halter unter Verwendung des Schlitzes und eines Gewindebolzens mit Mutter an einer Öse, welche an einer Decke befestigt ist anordnenbar sein. Somit ist vorteilhafterweise eine Positionierung und Arretierung des Halters an der Öse unter Beachtung eines Schwerpunktes realisierbar, wodurch vorteilhafterweise eine Geradehaltung des Gefäßes und/oder eine optimale Krafteinleitung realisiert ist.

Die erste Einstellvorrichtung, die zweite Einstellvorrichtung, die dritte Einstellvorrichtung, die vierte Einstellvorrichtung und/oder die fünfte Einstellvorrichtung kann eine Schiene mit Schlitz, auch Langloch genannt, und ein dazu korrespondierender Schlitten mit Gewindeschraube sein, mittels welcher eine Position des Schlittens an der Schiene temporär fixierbar ist. Zusätzlich oder alternativ kann eine Mutter, insbesondere einer Flügelmutter, zur Fixierung der Gewindeschraube verwendet werden.

In einer weiteren Ausführungsform weist der Auflagerbereich Ausnehmungen auf. Die Ausnehmungen können vorteilhafterweise ein Abführen von Fluiden, insbesondere überschüssigem Gießwasser und/oder Regenwasser, realisieren.

Der erfindungsgemäße Halter und/oder ein Element des Halters kann zum Führen einer Bewässerungseinrichtung eingerichtet sein. Dabei kann insbesondere der Sicherungshaken eine Rille aufweisen, mittels derer ein Fluid in das Gefäß abgebbar ist und/oder eine Fluidführung führen, mittels derer ein Fluid in das Gefäß abgebbar ist. Derart ist vorteilhafterweise unter Verwendung des erfindungsgemäßen Halters eine Zuführung eines Fluids zur Versorgung einer in dem Gefäß angeordneten Pflanze an einer vordefinierten Position realisierbar.

Zum Anordnen des Gefäßes an dem Haken kann in einem Schritt eine Größe des Auflagerbereiches an eine Größe des Gefäßes angepasst werden. In einem weiteren Schritt kann der Sicherungshaken zunächst in eine Position gebracht werden, welche einen größtmöglichen Abstand des Hakens zu dem Auflagerbereich realisiert, sodass das Gefäß vorteilhafterweise in einem weiteren Schritt einfach auf dem Auflagerbereich positionierbar ist. Der Sicherungshaken kann in einem weiteren Schritt, nach dem Positionieren des Gefäßes, in Richtung einer Oberkante des Gefäßrandes verschoben werden, bis zumindest ein Teilbereich des Sicherungshakens den Gefäßrand berührt oder annähernd berührt. Schließlich kann der Sicherungshaken in dieser Position in einem weiteren Schritt arretiert werden. Das Anordnen des Gefäßes an dem Haken kann vor dem Anordnen des Hakens an dem Aufstellort oder nach dem Anordnen des Hakens an dem Aufstellort erfolgen. Zum Entfernen eines an einem Haken angeordneten Gefäßes können die vorgenannten Schritte sämtlich oder teilweise in umgekehrter Reihenfolge ausgeführt werden.

Die Aufgabe wird gemäß eines zweiten Aspektes gelöst mittels eines Halterungssets, welches insbesondere einen ersten erfindungsgemäßen Halter und einen zweiten erfindungsgemäßen Halter aufweist, wobei der erste Halter ein erstes Auflager und der zweite Halter ein zweites Auflager für ein insbesondere kastenförmiges Gefäß bildet. Derart ist unter Verwendung des Halterungssets eine sichere Anordnenbarkeit des kastenförmigen Gefäßes realisiert. Vorteilhafterweise kann der erste Halter und/oder der zweite Halter alternativ zur Anordnung eines Blumentopfes verwendet werden.

Die Merkmale und Vorteile des Gegenstandes des zweiten Aspektes entsprechen denen des erstgenannten Aspektes.

Im Weiteren wird die Erfindung anhand von Ausführungsbeispielen näher erläutert. Es zeigen
- Figur 1: eine schematische Darstellung eines ersten Blumentopfhalters in einer ersten Einstellposition,
- Figur 2: eine schematische Darstellung des ersten Blumentopfhalters in einer zweiten Einstellposition,
- Figur 3: eine schematische Darstellung des ersten Blumentopfhalters mit einem daran angeordneten Blumentopf,
- Figur 4: eine schematische Darstellung eines zweiten Blumentopfhalters,
- Figur 5: eine schematische Darstellung eines dritten Halters,
- Figur 6: eine schematische Darstellung einer Brüstung mit einem daran angeordneten dritten Halter,
- Figur 7: eine schematische Darstellung einer Brüstung mit einem daran angeordneten ersten Blumentopfhalter, sowie
- Figur 8: eine schematische Darstellung eines Balkons mit einem an einer Decke angeordneten zweiten Blumentopfhalter.

Ein erster Blumentopfhalter 101a weist einen Brüstungshalter 113a, ein vertikales Verbindungselement 107, welches an dem Brüstungshalter 113a angeordnet ist, und einen Standbereich 106 mit einer Aufnahmefläche 105 und einem daran angeordneten ersten Halter 115 sowie einem zweiten Halter 117 auf, wobei die Standfläche 106 an einem dem Boden zugewandten Ende an dem vertikalen Verbindungselement 107 in einer Ausstellrichtung A angeordnet ist. Der erste Blumentopfhalter 101a ist zur Anordnung eines von dem ersten Blumentopfhalter 101a gehaltenen Blumentopfes 103 an einer Balkonbrüstung 131 eingerichtet.

Der Brüstungshalter 113a ist entgegen der Ausstellrichtung A orientiert und weist eine Brüstungsauflage 125 und einen ersten Abstützschenkel 127 auf. Ein Abstand zwischen dem ersten Abstützschenkel 127 und dem vertikalen Verbindungselement 107 ist entlang der Brüstungsauflage 125 einstellbar und mittels einer zweiten Arretierschraube 121f arretierbar.

Das vertikale Verbindungselement 107 ist zweiteilig ausgeführt und weist eine Führungsschiene 107a und einen daran verschieblich angeordneten Schlitten 107b auf. Eine Position des Schlittens 107b gegenüber der Führungsschiene 107a ist mittels eines ersten Gewindebolzens 123b und einer rückseitig daran befestigbaren Flügelmutter (nicht dargestellt) einstellbar. An der Führungsschiene 107a ist ein Sturmhaken 109 angeordnet. Der Sturmhaken 109 ist entlang der Führungsschiene 107a verschieblich und mittels einer ersten Arretierschraube 123a arretierbar.

Der ersten Halter 115 weist einen in den ersten Halter 115 hineinreichenden, als Führungsschiene ausgestalteten ersten Bereich und einen deckenwärts abragenden ersten Schenkel 119 auf. Eine Position des ersten Schenkels 119 gegenüber der Aufnahmefläche 105 ist mittels Verschiebens der Führungsschiene bezüglich der Aufnahmefläche 105 einstellbar und mittels eines zweiten Gewindebolzens 123c und einer daran anordenbaren Flügelmutter (nicht dargestellt) arretierbar. Der zweite Halter 117 ist in gleicher Weise wie der erste Halter 115 ausgeführt. Somit ist eine Position des zweiten Schenkels 121 gegenüber der Aufnahmefläche 105 mittels eines dritten Gewindebolzens 123d und einer daran anordenbaren Flügelmutter (nicht dargestellt) arretierbar. Die Aufnahmefläche 105 weist ergänzend zu dem ersten Halter 115 und dem zweiten Halter 117 ein Führungselement 137 mit einem vierten Gewindebolzen 123e und einer dazu korrespondierenden Flügelmutter (nicht dargestellt) auf, mittels derer ein Abstand der Aufnahmefläche 105 zu dem vertikalen Verbindungselement 107 einstellbar ist.

An der Aufnahmefläche 105 ist in einer Ausführungsform des ersten Blumentopfhalters 101a ein vertikal zu dem vertikalen Verbindungselement 107 orientiertes Stützelement 133 angeordnet (Fig. 2).

Eine Größe der Aufnahmefläche 105 ist mittels Einstellung des ersten Halters 115, des zweiten Halters 117 und des Führungselements 137 an eine Größe einer Bodenfläche des Blumentopfes 103 anpassbar. Die Größeneinstellung der Aufnahmefläche 105 kann vor dem Positionieren des Blumentopfes 103 auf der Aufnahmefläche 105 oder nach dem Positionieren des Blumentopfes 103 auf der Aufnahmefläche 105 erfolgen. Die Größeneinstellung kann ein Nutzer manuell ausführen. Wobei in einer alternativen Ausführungsform auch eine automatisierte Einstellbarkeit realisierbar ist. Nachdem Positionieren des Blumentopfes 103 auf der Aufnahmefläche 105 kann eine Höhe des Sturmhakens 109 insbesondere derart eingestellt werden, dass sie mit der Höhe des Blumentopfes 103 korrespondiert und der Sturmhaken 109 in einer räumlichen Nähe zu einem Rand des Blumentopfes 103 positioniert wird und diesen zumindest teilweise umschließt. Die Positionierung des Sturmhakens 109 kann manuell und in einer alternativen Ausführungsform automatisiert erfolgen.

Ein zweiter Blumentopfhalter 101b weist ein zweiteiliges vertikales Verbindungselement 107 mit einem daran angeordneten Sturmhaken 109 sowie eine Aufnahmefläche 105 mit einem ersten Halter 115, zweiten Halter 117 und einem Führungselement 137 auf, welche in gleicher Weise zueinander angeordnet sind und zusammenwirken, wie bei dem ersten Blumentopfhalter 101a. An einem deckenwärts orientierten Ende des vertikalen Verbindungselements 107 weist der zweite Blumentopfhalter 101b eine Ösenaufnahme 113b auf. Mittels der Ösenaufnahme 113b ist der zweite Blumentopfhalter 101b an einer Öse 135 anordenbar, welche an einer Decke eines Balkons 139 befestigt ist.

Ein dritter Halter 101c weist einen Brüstungshalter 113a, ein vertikales Verbindungselement 107, welches an dem Brüstungshalter 113a angeordnet ist, und einen Standbereich 106 mit einem dritten Halter 118 auf, wobei die Standfläche 106 an einem dem Boden zugewandten Ende an dem vertikalen Verbindungselement 107 angeordnet ist. An der Standfläche 106 ist zudem ein vertikal zu dem vertikalen Verbindungselement 107 orientiertes Stützelement 133 angeordnet, welches bodenwärts oder himmelwärts (nicht dargestellt) orientiert an der Standfläche 106 angeordnet ist. An dem Brüstungshalter 113a ist ein zweiter Sturmhaken 110 angeordnet, welcher entlang des Brüstungshalters 113a verstellbar und mittels der zweiten Arretierschraube 123f arretierbar ist und in einer Benutzungsstellung in einen Rand eines Balkonkastens 141 eingreift. Der dritte Blumentopfhalter 101c ist zur Anordnung des Balkonkastens 141 an einer Balkonbrüstung 131 eingerichtet.

### Bezugszeichenliste

- 101a: erster Blumentopfhalter
- 101b: zweiter Blumentopfhalter
- 101c: dritter Halter
- 103: Blumentopf
- 106: Standbereich
- 105: Aufnahmefläche
- 107: vertikales Verbindungselement
- 107a: Führungsschiene
- 107b: Schlitten
- 109: Sturmhaken
- 110: zweiter Sturmhaken
- 111: Rand
- 113a: Brüstungshalter
- 113b: Ösenaufnahme
- 115: erster Halter
- 117: zweiter Halter
- 118: dritter Halter
- 119: erster Schenkel
- 121: zweiter Schenkel
- 123a: erste Arretierschraube
- 123b: erster Gewindebolzen
- 123c: zweiter Gewindebolzen
- 123d: dritter Gewindebolzen
- 123e: vierter Gewindebolzen
- 123f: zweite Arretierschraube
- 123g: dritte Arretierschaube
- 125: Brüstungsauflage
- 127: erster Abstützschenkel
- 131: Balkonbrüstung
- 133: Stützelement
- 135: Öse
- 137: Führungselement
- 139: Balkon
- 141: Balkonkasten

- A: Ausstellrichtung

## Patentansprüche

1. Halter (101a, 101b, 101c) zur Halterung eines Gefäßes (103), insbesondere eines Pflanzgefäßes, aufweisend ein erstes Verbindungselement (107), welches an einem unteren Ende mit einem in eine Ausstellrichtung (A) abragenden Auflagerbereich (106) zur Aufnahme des Gefäßes (103) und an einem oberen Ende mit einer Befestigungseinrichtung (113a, 113b) verbunden ist, sowie einen an dem ersten Verbindungselement (107) angeordneten und in eine erste Richtung geöffneten ersten Sicherungshaken (109) und/oder einen an der Befestigungseinrichtung (113a, 113b) angeordneten und in die erste Richtung geöffneten zweiten Sicherungshaken (110), wobei der erste Sicherungshaken (109) oder der zweite Sicherungshaken (110) in einer Nutzungsposition an eine Innenwandung eines Gefäßrandes (111) des Gefäßes (103) heranführbar ist, **dadurch gekennzeichnet, dass** der Auflagerbereich (106) eine Auflagefläche (105), an welcher das Gefäß (103) in der Nutzungsposition zumindest teilweise kontaktierend angeordnet ist, und zumindest einen an der Auflagerfläche (105) angeordneten ersten Haltearm (115, 118) aufweist, wobei an dem offenen Ende des ersten Haltearms (115, 118) ein erster, in eine der ersten Richtung entgegengesetzt orientierte zweite Richtung abragender Schenkel (119) angeordnet ist, sodass das Gefäß (103) in der Nutzungsposition mittels des ersten Sicherungshakens (109) oder des zweiten Sicherungshakens (110) jeweils in Zusammenwirken mit zumindest dem ersten Schenkel (119) an dem Halter (101a, 101b, 101c) sicher angeordnet ist.

2. Halter (101a, 101b, 101c) nach Anspruch 1, wobei das erste Verbindungselement (107) zweiteilig als eine Führungsschiene (107a) und ein an der Führungsschiene (107a) angeordneter Schlitten (107b) ausgeführt ist, wobei der Auflagerbereich (106) an dem Schlitten (107b) angeordnet ist und ein Abstand zwischen dem oberen Ende des ersten Verbindungselements (107) und dem Auflagerbereich (106) mittels Verschiebens des Schlittens (107b) entlang der Führungsschiene (107a) einstellbar und mittels einer zweiten Einstellvorrichtung (132b) arretierbar ist.

3. Halter (101a, 101b, 101c) nach einem der vorstehenden Ansprüche, wobei der erste Sicherungshaken (109) temporär an dem ersten Verbindungselement (107) anordnenbar ist und entlang einer Längserstreckung des ersten Verbindungselements (107) verschieblich an dem ersten Verbindungselements (107) anordnenbar ist, sodass eine erste Position des ersten Sicherungshakens (109) an dem ersten Verbindungselement (107) einstellbar und mittels einer ersten Einstellvorrichtung (123a) arretierbar ist, wobei die erste Position des ersten Sicherungshakens (109) insbesondere mit einer Höhe des Gefäßes (103) korrespondiert.

4. Halter (101a, 101b, 101c) nach einem der vorstehenden Ansprüche, wobei der zweite Sicherungshaken (110) mittels einer Führungsschiene in der Ausstellrichtung (A) abragend an der Befestigungseinrichtung (113a, 113b) angeordnet ist, wobei der zweite Sicherungshaken (110) in einer Nichtbenutzungsstellung kontaktierend an dem ersten Verbindungselement (107) anliegt und eine erste Position des zweiten Sicherungshakens (110) an der Befestigungseinrichtung (113a, 113b) in einer Benutzungsstellung einstellbar und mittels einer sechsten Einstellvorrichtung (123g) arretierbar ist.

5. Halter (101a, 101b, 101c) nach einem der vorstehenden Ansprüche, wobei eine Länge des an dem Auflagerbereich (106) angeordneten ersten Haltearms (115, 118) mittels einer dritten Einstellvorrichtung (123c, 123d) einstellbar ist und durch Einstellen der Lände des ersten Haltearms (115, 118) eine Größe des Auflagerbereichs (106) insbesondere an eine Größe einer Bodenfläche des Gefäßes (103) anpassbar.

6. Halter (101a, 101b, 101c) nach einem der vorstehenden Ansprüche, wobei an dem Auflagerbereich (106) zusätzlich zumindest ein zweiter Haltearm (117) angeordnet ist, wobei an einem offenen Ende des zweiten Haltearms (117) ein zweiter in die zweite Richtung abragender Schenkel (121) angeordnet ist und/oder wobei eine Länge des zweiten Haltearms (117) mittels einer vierten Einstellvorrichtung (123e) einstellbar ist.

7. Halter (101a, 101b, 101c) nach einem der vorstehenden Ansprüche, wobei die Befestigungseinrichtung (113a, 1134b) ein Brüstungshalter (113a) ist, welcher ein Querelement (125) und einen ersten Abstützschenkel (127) aufweist und der Brüstungshalter (113a) in der Nutzungsposition des Halters (101a, 101b) an einer Brüstung (131) eine Oberkante der Brüstung (131) zumindest teilweise entlang einer Quererstreckung der Oberkante der Brüstung (131) umgreift, sodass der Halter (101a, 101b, 101c) sich im Zusammenwirken zumindest eines Teilbereichs des Querelements (125) und zumindest eines Teilbereichs des ersten Abstützschenkels (127) und/oder zumindest eines Teilbereichs des ersten Verbindungselements (107) an der Brüstung (131) abstützt.

8. Halter (101a, 101b, 101c) nach dem vorstehenden Anspruch, wobei ein Abstand zwischen dem ersten Abstützschenkel (127) und dem ersten Verbindungselement (107) mittels einer fünften Einstellvorrichtung (123f) zum Einstellen einer zweiten Position des ersten Verbindungselements (107) entlang einer Längserstreckung des Querelements (125) des Brüstungshalters (113a) und/oder zum Einstellen einer dritten Position des ersten Abstützschenkels (127) entlang einer Längserstreckung des Querelements (125) einstellbar, insbesondere an eine Breite einer Oberkante der Brüstung (131) anpassbar, ist.

9. Halter (101a, 101b, 101c) nach einem der vorstehenden Ansprüche, wobei an dem Auflagerbereich (106) und/oder dem ersten Verbindungselement (107) zusätzlich ein Stützelement (133) angeordnet ist, welches in Richtung der Befestigungseinrichtung (113a, 113b) und/oder in gegenüber der Befestigungseinrichtung (113a, 113b) entgegengesetzter Richtung angeordnet ist, wobei ein Anlagebereich des Stützelements (133) an der Brüstung (131) sich parallel zu dem ersten Verbindungselement (107) erstreckt und ein Abstand zwischen dem ersten Verbindungselement (107) und dem Stützelement (133) mittels der vierten Einstellvorrichtung (123e) einstellbar ist, sodass der Halter (101a, 101b, 101c) sich im Zusammenwirken zumindest eines Teilbereichs des Querelements (125) und zumindest eines Teilbereichs des ersten Abstützschenkels (127) und/oder zumindest eines Teilbereichs des Stützelements (133) an der Brüstung (131) abstützt.

10. Halter (101a, 101b, 101c) nach einem der Ansprüche 1 bis 3, wobei die Befestigungseinrichtung (113a, 113b) eine Schiene mit einem Schlitz (113b) aufweist und unter Verwendung einer Sicherungseinrichtung eingerichtet ist, den Halter (101b) an einer Öse (135), insbesondere an einer an einer Decke angeordneten Öse (135), anzuordnen.

11. Halter (101a, 101b, 101c) nach einem der vorstehenden Ansprüche, wobei die erste Einstellvorrichtung (123a), die zweite Einstellvorrichtung (123b), die dritte Einstellvorrichtung (123c, 123d), die vierte Einstellvorrichtung (123e), die fünfte Einstellvorrichtung (123f) und/oder die sechste Einstellvorrichtung (123g) eine in ein Gewinde eingreifende Schraube und/oder eine Gewindebolzen mit einer dazu korrespondierende Mutter ist.

12. Halter (101a, 101b, 101c) nach einem der vorstehenden Ansprüche, wobei der Auflagerbereich (106) Ausnehmungen zum Abführen von Fluiden, insbesondere überschüssigem Gießwasser, aufweist.

13. Halter (101a, 101b, 101c) nach einem der vorstehenden Ansprüche, wobei der Halter (101a, 101b, 101c) Metall und/oder Kunststoff aufweist.

14. Halter (101a, 101b, 101c) nach einem der vorstehenden Ansprüche, wobei das Gefäß (103) säulenförmig und/oder kastenförmig ist.

15. Halterungsset, aufweisend einen ersten Halter (101c) und einen zweiten Halter (101c) nach einem der vorstehenden Ansprüche, wobei der erste Halter (101c) ein erstes Auflager und der zweite Halter (101c) ein zweites Auflager für ein insbesondere kastenförmiges Gefäß (103) bildet.

## Geänderte Patentansprüche

### Geänderte Patentansprüche gemäss Regel 137(2) EPÜ.

1. Halter (101a, 101b, 101c) zur Halterung eines Gefäßes (103), insbesondere eines Pflanzgefäßes, aufweisend ein erstes Verbindungselement (107), welches an einem unteren Ende mit einem in eine Ausstellrichtung (A) abragenden Auflagerbereich (106) zur Aufnahme des Gefäßes (103) und an einem oberen Ende mit einer Befestigungseinrichtung (113a, 113b) verbunden ist, sowie einen an dem ersten Verbindungselement (107) angeordneten und in eine erste Richtung geöffneten ersten Sicherungshaken (109) und einen an der Befestigungseinrichtung (113a, 113b) angeordneten und in die erste Richtung geöffneten zweiten Sicherungshaken (110), wobei der zweite Sicherungshaken (110) im Wesentlichen L-förmig ist, wobei ein Schenkel des zweiten Sicherungshakens (110) als Führungsschiene, an einem Querelement der Befestigungseinrichtung (113a, 113b) ausgeführt ist und in der Ausstellrichtung (A) von dem ersten Verbindungselement (107) in Richtung eines Mittelpunktes des an dem Halter (101a, 101b, 101c) angeordneten Gefäßes (103) abragend angeordnet ist sowie einen weiteren Schenkel aufweist, welcher bodenwärts abragend ausgeführt ist, wobei der erste Sicherungshaken (109) oder der zweite Sicherungshaken (110) in einer Nutzungsposition an eine Innenwandung eines Gefäßrandes (111) des Gefäßes (103) heranführbar ist, **dadurch gekennzeichnet, dass** der Auflagerbereich (106) eine Auflagefläche (105), an welcher das Gefäß (103) in der Nutzungsposition zumindest teilweise kontaktierend angeordnet ist, und zumindest einen an der Auflagerfläche (105) angeordneten ersten Haltearm (115, 118) aufweist, wobei an dem offenen Ende des ersten Haltearms (115, 118) ein erster, in eine der ersten Richtung entgegengesetzt orientierte zweite Richtung abragender Schenkel (119) angeordnet ist, sodass das Gefäß (103) in der Nutzungsposition mittels des ersten Sicherungshakens (109) oder des zweiten Sicherungshakens (110) jeweils in Zusammenwirken mit zumindest dem ersten Schenkel (119) an dem Halter (101a, 101b, 101c) sicher angeordnet ist.

2. Halter (101a, 101b, 101c) nach Anspruch 1, wobei das erste Verbindungselement (107) zweiteilig als eine Führungsschiene (107a) und ein an der Führungsschiene (107a) angeordneter Schlitten (107b) ausgeführt ist, wobei der Auflagerbereich (106) an dem Schlitten (107b) angeordnet ist und ein Abstand zwischen dem oberen Ende des ersten Verbindungselements (107) und dem Auflagerbereich (106) mittels Verschiebens des Schlittens (107b) entlang der Führungsschiene (107a) einstellbar und mittels einer zweiten Einstellvorrichtung (132b) arretierbar ist.

3. Halter (101a, 101b, 101c) nach einem der vorstehenden Ansprüche, wobei der erste Sicherungshaken (109) temporär an dem ersten Verbindungselement (107) anordnenbar ist und entlang einer Längserstreckung des ersten Verbindungselements (107) verschieblich an dem ersten Verbindungselements (107) anordnenbar ist, sodass eine erste Position des ersten Sicherungshakens (109) an dem ersten Verbindungselement (107) einstellbar und mittels einer ersten Einstellvorrichtung (123a) arretierbar ist, wobei die erste Position des ersten Sicherungshakens (109) insbesondere mit einer Höhe des Gefäßes (103) korrespondiert.

4. Halter (101a, 101b, 101c) nach einem der vorstehenden Ansprüche, wobei der zweite Sicherungshaken (110) mittels einer Führungsschiene in der Ausstellrichtung (A) abragend an der Befestigungseinrichtung (113a, 113b) angeordnet ist, wobei der zweite Sicherungshaken (110) in einer Nichtbenutzungsstellung kontaktierend an dem ersten Verbindungselement (107) anliegt und eine erste Position des zweiten Sicherungshakens (110) an der Befestigungseinrichtung (113a, 113b) in einer Benutzungsstellung einstellbar und mittels einer sechsten Einstellvorrichtung (123g) arretierbar ist.

5. Halter (101a, 101b, 101c) nach einem der vorstehenden Ansprüche, wobei eine Länge des an dem Auflagerbereich (106) angeordneten ersten Haltearms (115, 118) mittels einer dritten Einstellvorrichtung (123c, 123d) einstellbar ist und durch Einstellen der Lände des ersten Haltearms (115, 118) eine Größe des Auflagerbereichs (106) insbesondere an eine Größe einer Bodenfläche des Gefäßes (103) anpassbar.

6. Halter (101a, 101b, 101c) nach einem der vorstehenden Ansprüche, wobei an dem Auflagerbereich (106) zusätzlich zumindest ein zweiter Haltearm (117) angeordnet ist, wobei an einem offenen Ende des zweiten Haltearms (117) ein zweiter in die zweite Richtung abragender Schenkel (121) angeordnet ist und/oder wobei eine Länge des zweiten Haltearms (117) mittels einer vierten Einstellvorrichtung (123e) einstellbar ist.

7. Halter (101a, 101b, 101c) nach einem der vorstehenden Ansprüche, wobei die Befestigungseinrichtung (113a, 1134b) ein Brüstungshalter (113a) ist, welcher ein Querelement (125) und einen ersten Abstützschenkel (127) aufweist und der Brüstungshalter (113a) in der Nutzungsposition des Halters (101a, 101b) an einer Brüstung (131) eine Oberkante der Brüstung (131) zumindest teilweise entlang einer Quererstreckung der Oberkante der Brüstung (131) umgreift, sodass der Halter (101a, 101b, 101c) sich im Zusammenwirken zumindest eines Teilbereichs des Querelements (125) und zumindest eines Teilbereichs des ersten Abstützschenkels (127) und/oder zumindest eines Teilbereichs des ersten Verbindungselements (107) an der Brüstung (131) abstützt.

8. Halter (101a, 101b, 101c) nach dem vorstehenden Anspruch, wobei ein Abstand zwischen dem ersten Abstützschenkel (127) und dem ersten Verbindungselement (107) mittels einer fünften Einstellvorrichtung (123f) zum Einstellen einer zweiten Position des ersten Verbindungselements (107) entlang einer Längserstreckung des Querelements (125) des Brüstungshalters (113a) und/oder zum Einstellen einer dritten Position des ersten Abstützschenkels (127) entlang einer Längserstreckung des Querelements (125) einstellbar, insbesondere an eine Breite einer Oberkante der Brüstung (131) anpassbar, ist.

9. Halter (101a, 101b, 101c) nach einem der vorstehenden Ansprüche, wobei an dem Auflagerbereich (106) und/oder dem ersten Verbindungselement (107) zusätzlich ein Stützelement (133) angeordnet ist, welches in Richtung der Befestigungseinrichtung (113a, 113b) und/oder in gegenüber der Befestigungseinrichtung (113a, 113b) entgegengesetzter Richtung angeordnet ist, wobei ein Anlagebereich des Stützelements (133) an der Brüstung (131) sich parallel zu dem ersten Verbindungselement (107) erstreckt und ein Abstand zwischen dem ersten Verbindungselement (107) und dem Stützelement (133) mittels der vierten Einstellvorrichtung (123e) einstellbar ist, sodass der Halter (101a, 101b, 101c) sich im Zusammenwirken zumindest eines Teilbereichs des Querelements (125) und zumindest eines Teilbereichs des ersten Abstützschenkels (127) und/oder zumindest eines Teilbereichs des Stützelements (133) an der Brüstung (131) abstützt.

10. Halter (101a, 101b, 101c) nach einem der Ansprüche 1 bis 3, wobei die Befestigungseinrichtung (113a, 113b) eine Schiene mit einem Schlitz (113b) aufweist und unter Verwendung einer Sicherungseinrichtung eingerichtet ist, den Halter (101b) an einer Öse (135), insbesondere an einer an einer Decke angeordneten Öse (135), anzuordnen.

11. Halter (101a, 101b, 101c) nach einem der vorstehenden Ansprüche, wobei die erste Einstellvorrichtung (123a), die zweite Einstellvorrichtung (123b), die dritte Einstellvorrichtung (123c, 123d), die vierte Einstellvorrichtung (123e), die fünfte Einstellvorrichtung (123f) und/oder die sechste Einstellvorrichtung (123g) eine in ein Gewinde eingreifende Schraube und/oder eine Gewindebolzen mit einer dazu korrespondierende Mutter ist.

12. Halter (101a, 101b, 101c) nach einem der vorstehenden Ansprüche, wobei der Auflagerbereich (106) Ausnehmungen zum Abführen von Fluiden, insbesondere überschüssigem Gießwasser, aufweist.

13. Halter (101a, 101b, 101c) nach einem der vorstehenden Ansprüche, wobei der Halter (101a, 101b, 101c) Metall und/oder Kunststoff aufweist.

14. Halter (101a, 101b, 101c) nach einem der vorstehenden Ansprüche, wobei das Gefäß (103) säulenförmig und/oder kastenförmig ist.

15. Halterungsset, aufweisend einen ersten Halter (101c) und einen zweiten Halter (101c) nach einem der vorstehenden Ansprüche, wobei der erste Halter (101c) ein erstes Auflager und der zweite Halter (101c) ein zweites Auflager für ein insbesondere kastenförmiges Gefäß (103) bildet.
